# EUROPÄISCHE PATENTSCHRIFT

(11) **EP 0 813 727 B1**
(45) Veröffentlichungstag und Bekanntmachung des Hinweises auf die Patenterteilung: **16.06.1999**
(21) Anmeldenummer: 96901700.3
(22) Anmeldetag: 06.02.1996
(51) Int. Cl.: G08G 1/054

(54) **VERFAHREN UND VORRICHTUNG ZUR MESSUNG, AUFZEICHNUNG UND WIEDERGABE VON MESSINFORMATIONEN EINES MESSOBJEKTS**
PROCESS AND DEVICE FOR MEASURING, RECORDING AND REPRODUCING MEASUREMENT INFORMATION ON A MEASURED OBJECT
PROCEDE DE DISPOSITIF DE MESURE, D'ENREGISTREMENT ET DE REPRODUCTION D'INFORMATIONS CONCERNANT DES MESURES EFFECTUEES SUR UN OBJET

(30) Priorität: 09.03.1995 DE 19508338
(43) Veröffentlichungstag der Anmeldung: 29.12.1997
(73) Patentinhaber: Leica Geosystems AG, 9435 Heerbrugg (CH)
(72) Erfinder: WIENSTROTH, Volker, 35781 Weilburg (DE); BORSCH, Manfred, 35619 Braunfels (DE); PFAFF, Reiner, 35684 Dillenburg (DE)
(74) Vertreter: Stamer, Harald, Dipl.-Phys.
(86) Internationale Anmeldenummer: DE9600177
(87) Internationale Veröffentlichungsnummer: WO9628801

(56) Entgegenhaltungen:
- EP-A- 0 621 572
- US-A- 4 922 339

## Beschreibung

Die Erfindung betrifft ein Verfahren und eine Vorrichtung zur Messung, Aufzeichnung und Wiedergabe von Meßinformationen eines Meßobjekts nach dem Oberbegriff des Anspruchs 1 bzw. des Anspruchs 8.

Aus der DE 43 26 398 C1 ist ein Verfahren zur Verkehrsüberwachung bekannt, bei dem die von einem Geschwindigkeitssensor ermittelten Meßinformationen synchron zu den von einer elektrooptischen Kamera gelieferten Bildinformationen auf einer Tonspur des Aufzeichnungsträgers in der elektrooptischen Kamera gespeichert werden. Auf diese Weise werden die Meß- und Bildinformationen auf getrennten Bereichen eines Videobandes, nämlich der Tonspur einerseits und der Bildspur andererseits, abgespeichert, damit die Daten unabhängig voneinander gezielt automatisch ausgewertet werden können. Nachteilig an dem Verfahren ist, daß zur Speicherung zwei physikalisch getrennte Bereiche eines Speichermediums, beispielsweise die Ton- und Bildspur eines Videobandes, benötigt werden.

Es ist bekannt, die Meßinformationen vor dem Abspeichern auf einer Videospur in einer für Benutzer an einem Bildschirm lesbaren Form in das Video-Bild einzublenden. Hierdurch wird ein gemeinsamer Speicherbereich für die Geschwindigkeits-Meßinformationen und die Bildinformationen geschaffen. Nachteilig an diesem bekannten Verfahren ist jedoch, daß die Meßinformationen nur mit erheblichem Aufwand, beispielsweise mit einem Bildverarbeitungs-Algorithmus oder einem Zeichenerkennungs-Verfahren, aus dem Video-Bild zu separieren sind, um sie dann gezielt einer automatischen Auswertung zuzuführen. Ein solches Verfahren ist auch aus der US-A-4 922 339 bekannt.

Aufgabe der vorliegenden Erfindung ist es daher, ein Verfahren und eine Vorrichtung zur Messung, Aufzeichnung und Wiedergabe von Meßinformationen zusammen mit den Bildinformationen eines Meßobjekts anzugeben, so daß die vollautomatische Auswertung der Meßinformationen erleichtert wird.

Zur Lösung der Aufgabe weist die Erfindung die Merkmale der Patentansprüche 1 und 8 auf.

Mit der Erfindung wird insbesondere der Vorteil erzielt, daß eine einfache getrennte Meßsignalverarbeitung der Meßinformationen einerseits und der Bildinformationen andererseits ermöglicht wird. Dabei werden die einer Bildsequenz zugeordneten Meßinformationen zusammen mit den Bildinformationen der Bildsequenz in einem gemeinsamen Speicherbereich eines Aufzeichnungsträgers abgespeichert. Die Meßinformationen liegen in einer für die automatische Auswertung datenlesbaren Form vor, ohne daß sie in Bildpunkte bzw. Bildzeilen umgesetzt worden sind. Zur späteren Auswertung brauchen die Meßinformationen nur von den Bildinformationen abgetrennt und mit einem Vergleichswert verglichen werden, so daß bei Überschreiten des Vergleichswertes ein schneller Zugriff zu der entsprechenden Bildsequenz und das gemeinsame Darstellen von Bild- und Meßinformationen ermöglicht wird. Vorteilhaft wird eine getrennte Verarbeitung der Bildinformationen einerseits und der Meßinformationen andererseits bis zur Zusammenführung derselben in einer Einblendeeinheit gewährleistet.

Vorteilhafterweise werden die Meßinformationen zusammen mit den Bildinformationen z.B. auf einer Bildspur eines Magnetbandes abgespeichert, wobei die Meßinformationen jeweils nur einen Teil von einer oder mehreren Zeilen des bei der Bildabtastung entstehenden Halbbildes benötigen. Damit keine wesentlichen Bildinformationen über das mit einer Geschwindigkeitsmessung beaufschlagte Meßobjekt verloren gehen, wird nur ein Teilbereich des Bildes bzw. des Halbbildes für die Abspeicherung der Meßinformationen verwendet. Vorzugsweise ist ein Zeilenbereich für die Abspeicherung der Meßinformationen vorgesehen, der außerhalb des für den Betrachter auf dem Monitor sichtbaren Bildbereiches liegt.

Nach einer Weiterbildung der Erfindung weist die elektrooptische Kamera einen Zwischenspeicher auf, in dem Bildinformationen einer Bildsequenz zwischengespeichert werden. Gleichzeitig werden die Meßinformationen in einer Vergleichsschaltung daraufhin überprüft, ob sie einen vorgegebenen Schwellwert übersteigen. Übersteigen die Meßinformationen einer Bildsequenz den vorgegebenen Schwellwert, werden die diesen zugeordneten Bildinformationen zusammen mit den Meßinformationen zur Endspeicherung einem Aufzeichnungsträger übertragen. Übersteigen die Meßinformationen dieser Bildsequenz nicht den Schwellwert, werden die zwischengespeicherten Bildinformationen nicht an den Aufzeichnungsträger weitergeleitet. Hierdurch wird ermöglicht, daß nur solche Bildinformationen in einem Aufzeichnungsträger abgespeichert werden, für die die Meßinformationen einen vorgegebenen Schwellwert überschreiten. Andere Bildinformationen, die für spätere Dokumentationszwecke nicht benötigt werden, werden dadurch erst gar nicht auf dem Aufzeichnungsträger abgespeichert.

Zwei Ausführungsbeispiele der Erfindung werden nachfolgend anhand der Zeichnung näher erläutert.

Es zeigen:
- Fig. 1: Eine Schaltungsanordnung der Erfindung nach einem ersten Ausführungsbeispiel,
- Fig. 2: eine Schaltungsanordnung der Erfindung nach einem zweiten Ausführungsbeipiel.

Zur Geschwindigkeitsmessung von bewegten Meßobjekten, insbesondere von Fahrzeugen, werden einerseits (Geschwindigkeits-)Meßinformationen von einem Geschwindigkeitssensor 10 und andererseits Bildinformationen über das bewegte Meßobjekt von einer elektrooptischen Kamera 11 ermittelt. Die elektrooptische Kamera 11 kann als eine Videokamera oder als ein Teil eines Camcorders ausgebildet sein. Hierbei ruhen der Geschwindigkeitssensor und die elektrooptische Kamera und nur das nicht dargestellte Meßobjekt bewegt sich.

Nach einem ersten Ausführungsbeispiel ist eine Einmischeinheit 12 der elektrooptischen Kamera 11 und dem Sensor 10 nachgeordnet und dient dazu, die von dem Sensor 10 ausgegebenen Meßinformationen in datenlesbarer Form zusammen mit den das Meßobjekt wiedergebenden Bildinformationen zu kombinieren und in einen für jede Aufnahme des Meßobjekts (Bildsequenz) vorgesehenen Speicherbereich eines Aufzeichnungsträgers 13 abzuspeichem. Dazu werden die Meßinformationen codiert und dann in die einzelnen Halbbilder der Bildinformationen eingemischt.

Der Aufzeichnungsträger 13 kann als digitaler Speicher oder als analoger Speicher ausgebildet sein. Vorzugsweise ist der Aufzeichnungsträger 13 als Magnetband ausgebildet und ist integraler Bestandteil der elektrooptischen Kamera 11. Erfindungsgemäß werden die Geschwindigkeits-Meßinformationen zusammen mit den Bildinformationen jeweils in den für die Bildinformationen vorgesehenen Bereich abgespeichert, wobei ein eventuell vorhandener und für die Toninformationen vorgesehener Bereich unberücksichtigt bleibt.

Die Einmischeinheit 12 bewirkt, daß die Meßinformationen in einem solchen Bereich des Aufzeichnungsträgers 13 abgespeichert werden, der außerhalb des zur Darstellung des Meßobjekts zugeordneten Bereichs liegt. Der zur Darstellung des Meßobjekts zugeordnete Bereich, d. h. der die Bildinformationen aufweisende Bereich des Aufzeichnungsträgers 13 ist üblicherweise kleiner als der Gesamtspeicherbereich, der zur Darstellung eines Bildes auf einem Monitor 19 nötig ist. Dieser Gesamtspeicherbereich enthält zusätzlich Zeilen, die z. B. zur Aufnahme von Steuersignalen vorgesehen sind. Daneben gibt es auch Leerzeichen bzw. Leerzeilen seitlich sowie ober- und unterhalb des Bildes. Vorzugsweise werden die Meßinformationen oberhalb des Bildes zur Darstellung auf dem Monitor 19 gebracht. Altemativ ist es möglich, die Meßinformationen seitlich, d. h. rechts oder links von dem das Meßobjekt darstellenden Bild auf dem Monitor 19 darzustellen.

Bevor die Bildinformationen zusammen mit den Meßinformationen abgespeichert werden, kann eine Datenkomprimierung der Bildinformationen erfolgen, so daß der Speicherbedarf der Bildinformationen verringert ist. Die Einmischeinheit 12 sorgt dafür, daß die Meßinformationen derart mit den komprimierten Bildinformationen kombiniert werden, daß das Verfälschen der Meßinformationen durch Aufzeichnung oder spätere Expansion der Bildinformationen vermieden wird.

Der Aufzeichnungsträger 13 ist mit einer Abtrenneinheit 18 verbunden, die die gespeicherten Bild- und Meßinformationen von dem Aufzeichnungsträger 13 herausliest und die Meßinformationen von den Bildinformationen trennt. Die Meßinformationen können nachfolgend in einer Auswerteeinheit 17 leicht weiterverarbeitet werden, da sie in datenlesbarer Form aufgezeichnet wurden. Diese Auswerteeinheit 17 bildet zusammen mit der Einmischeinheit 12, dem Aufzeichnungsträger 13, der Abtrenneinheit 18 und einer nachgeschalteten Einblendeeinheit 20 eine Verarbeitungseinheit, in der die Bild- und Meßinformationen getrennt verarbeitet und ausgewertet werden. Erfindungsgemäß erfolgt die Trennung der Meßinformationen in der Abtrenneinheit 18, ohne daß ein Mustererkennungs- oder Zeichenerkennungsverfahren bzw. eine aufwendige Separierung beispielsweise mit einem Bildverarbeitungs-Algorithmus angewendet werden muß. Die Meßinformationen liegen in datenlesbarer Form vor und werden in der Auswerteeinheit 17 mit einem vorgegebenen Vergleichswert verglichen, wobei bei Überschreitung des Vergleichswertes eine Kennung ausgegeben wird, die der Bedienperson die Zuordnung der Meßinformationen zu den Bildinformationen der entsprechenden Bildsequenz ermöglicht. Der Vergleich mit einem vorgegebenen Sollwert kann auch bereits in der Einmischeinheit 12 stattfinden. Wird der Sollwert nicht überschritten, so wird eine entsprechende Kennung an den Aufzeichnungsträger 13 weitergegeben.

In einer halbautomatischen Betriebsweise der Vorrichtung kann eine Bedienperson die mit einer Kennung versehenen Meßinformationen zusammen mit den dazugehörigen Bildinformationen auf dem Monitor 19 abrufen. Der Monitor 19 ist Teil einer Dokumentationseinheit, die neben dem Monitor 19 einen Videoprinter 24 zur Dokumentation des Meßergebnisses aufweisen kann. Dazu werden die entsprechenden Meßinformationen von der Auswerteeinheit 17 einer Einblendeeinheit 20 zugeleitet. In dieser erfolgt die Umwandlung der Meßinformationen von der datenlesbaren Form in eine personenlesbare Form, so daß bei der Darstellung der Meßinformationen auf dem Monitor 19 diese von der Bedienperson gelesen werden können. Weiterhin werden die Meßinformationen in das die Bildinformationen enthaltende Bild eingeblendet und dann auf dem Monitor 19 dargestellt. Die Einblendeeinheit 20 enthält ggf. eine Expansionsschaltung, die die komprimierten Bildinformationen expandiert, bevor die Meßinformationen mit den Bildinformationen kombiniert werden.

Alternativ kann die Vorrichtung vollautomatisch betrieben werden. Dazu wird der Videoprinter 24 von der Auswerteeinheit 17 derart gesteuert, daß nur diejenigen Bilder von dem Videoprinter 24 gedruckt werden, deren Meßinformationen in der Auswerteeinheit 17 eine Kennung erhalten haben. Die entsprechenden Meßinformationen werden dann in der Einblendeeinheit 20 in die Bildsequenz der korrespondierenden Bildinformationen eingeblendet und als Bild auf dem Videoprinter 24 dargestellt. Der Videoprinter 24 druckt aufeinanderfolgend die Bilder mit den gesuchten Meßinformationen aus, so daß sie zur weiteren Verwendung vorliegen.

Nach einem zweiten Ausführungsbeipiel gemäß Fig.2 werden nicht, wie bei dem ersten Ausführungsbeispiel, die Bildsequenzen des Meßobjekts aufeinanderfolgend in dem Speicher 13 abgespeichert, sondem es werden nur diejenigen Bildsequenzen abgespeichert, deren zugeordnete Meßinformationen einen vorgegebenen Vergleichswert überschreiten.

Im folgenden werden die mit dem ersten Ausführungsbeispiel übereinstimmenden Bausteine mit den gleichen Bezugsziffern versehen.

Das zweite Ausführungsbeispiel unterscheidet sich von dem ersten dadurch, daß dem Sensor 10 eine Vergleichsschaltung 21 nachgeordnet ist. In der Vergleichsschaltung 21 werden die Meßinformationen des Sensors 10 mit einem vorgegebenen Schwellwert 22 verglichen. Überschreiten die Meßinformationen einer Bildsequenz den Schwellwert 22, werden sie einer dem ersten Ausführungsbeispiel entsprechenden Einmischeinheit 12 weitergeleitet, in der sie eingemischt und dann zusammen mit den Bildinformationen der entsprechenden Bildsequenz in dem Aufzeichnungsträger 13 abgespeichert werden. Die weitere Auswertung und Darstellung der Bild- und Meßinformationen erfolgt in gleicher Weise wie bei dem ersten Ausführungsbeipiel.

Zwischen der Kamera 11 und der Einmischeinheit 12 ist zusätzlich ein Zwischenspeicher 23 angeordnet, der zur Zwischenspeicherung der Bildinformationen dient. Der Zwischenspeicher 23 besteht aus Speicherelementen, die gleichzeitig Informationen ein- und auslesen können. Es reicht daher aus, daß der Zwischenspeicher 23 eine Speicherkapazität für eine Bildsequenz und die zugehörigen Meßinformationen aufweist. Wenn während der Aufnahme des Meßobjekts festgestellt wird, daß eine Bildsequenz in dem Aufzeichnungsträger 13 abgespeichert werden soll, werden die zwischengespeicherten Bildinformationen von dem Zwischenspeicher 23 sequentiell der Einmischeinheit 12 zugeführt, während gleichzeitig die Bildinformationen der nachfolgenden Bildsequenz in den Zwischenspeicher 23 eingelesen werden können. Die Bildinformationen werden immer zusammen mit den zugehörigen Meßinformationen in dem Aufzeichnungsträger 13 abgespeichert.

Überschreiten die Meßinformationen einer Bildsequenz nicht den vorgegebenen Schwellwert 22, werden die in dem Zwischenspeicher 23 gerade zwischengespeicherten Informationen nicht zu dem Aufzeichnungsträger 13 weitergeleitet, so daß keine Speicherung erfolgt.

Alternativ kann der Zwischenspeicher 23 Speicherbausteine enthalten, die entweder nur Informationen ein- oder auslesen können. Dies erfordert jedoch, daß zwei Teilspeicher vorgesehen werden müssen, wobei jeder Teilspeicher die Speicherkapazität für eine Bildsequenz und die zugehörigen Meßinformationen aufweisen muß.

## Patentansprüche

1. Verfahren zur Messung, Aufzeichnung und Wiedergabe von Meßinformationen eines Meßobjekts, insbesondere der Geschwindigkeit eines Meßobjekts, wobei die von einem Geschwindigkeits-Sensor (10) ermittelten Meßinformationen und die in einer elektrooptischen Kamera (11) über das Meßobjekt empfangenen Bildinformationen auf einem Aufzeichnungsträger (13) abgespeichert werden, **dadurch gekennzeichnet,** daß die zu einer Bildsequenz gehörenden Meßinformationen datenlesbar als Bitfolge mittels einer Einmischeinheit (12) an vorwählbaren Stellen direkt in die Bildinformationen eingeschrieben werden, wobei die Bitfolge als solche in ein oder mehrere Pixel der Bildinformationen abgespeichert wird.

2. Verfahren nach Anspruch 1, **dadurch gekennzeichnet,** daß die Meßinformationen codiert werden.

3. Verfahren nach Anspruch 1 oder 2, **dadurch gekennzeichnet,** daß die gespeicherten Meßinformationen in einer Abtrenneinheit (18) von den Bildinformationen getrennt werden, wobei die Meßinformationen in einer nachgeschalteten Auswerteeinheit (17) auf ihren Informationsgehalt hin überprüft werden und nachfolgend in einer Einblendeeinheit (20) in die die korrespondierenden Bildinformationen aufweisende Bildsequenz eingeblendet werden, so daß die Meßinformationen als Teil eines Bildes in personenlesbarer Form dargestellt werden können.

4. Verfahren nach einem oder mehreren der Ansprüche 1 bis 3, **dadurch gekennzeichnet,** daß die Meßinformationen in solche Pixel der Bildinformationen abgespeichert werden, die außerhalb des zur Darstellung des Meßobjekts zugeordneten Pixelbereichs liegen.

5. Verfahren nach einem oder mehreren der Ansprüche 1 bis 4, **dadurch gekennzeichnet,** daß die die Bildinformationen aufweisenden Daten komprimiert werden und dann zusammen mit den Meßinformationen auf dem Aufzeichnungsträger (13) abgespeichert werden.

6. Verfahren nach einem oder mehreren der Ansprüche 1 bis 5, **dadurch gekennzeichnet,** daß die Bildinformationen einer Bildsequenz in einem Zwischenspeicher (23) zwischengespeichert werden, während die zu dieser Bildsequenz gehörenden Meßinformationen mit einem Schwellwert (22) verglichen werden, und nur bei Überschreiten des Schwellwerts (22) die Meßinformationen zusammen mit den Bildinformationen der zugehörigen Bildsequenz in einem Aufzeichnungsträger (13) abgespeichert werden.

7. Verfahren nach einem oder mehreren der Ansprüche 1 bis 6, **dadurch gekennzeichnet,** daß bei Überschreitung der einer Bildsequenz zugeordneten Meßinformationen über einen vorgegebenen Vergleichswert selbsttätig die Ausgabe eines aus den Meßinformationen und den Bildinformationen zusammengesetzten Bildes in einer Dokumentationseinheit (Videoprinter 24, Monitor 19) erfolgt.

8. Vorrichtung zur Messung, Aufzeichnung und Wiedergabe von Meßinformationen eines Meßobjekts, insbesondere der Geschwindigkeit eines Meßobjekts, mit einem Geschwindigkeits-Sensor (10), einer elektrooptischen Kamera (11), einer Verarbeitungseinheit (Einmischeinheit 12, Aufzeichnungsträger 13, Abtrenneinheit 18, Auswerteeinheit 17, Einblendeeinheit 20) und einer Dokumentationseinheit (Monitor 19, Videoprinter 24) **dadurch gekennzeichnet,** daß für die von der elektrooptischen Kamera (11) ausgegebenen Bildinformationen ein Speicherbereich eines Aufzeichnungsträgers (13) vorgesehen ist, wobei die von dem Geschwindigkeits-Sensor (10) ausgegebenen und als Bitfolge vorliegenden datenlesbaren Meßinformationen mit Hilfe der Einmischeinheit (12) an vorwählbaren Stellen direkt in einem Pixel oder in mehreren Pixeln der Bildinformationen abgespeichert sind.

9. Vorrichtung nach Anspruch 8, **dadurch gekennzeichnet,** daß eine Auswerteeinheit (19) vorgesehen ist, in der die Meßinformationen auf Überschreitung eines vorgegebenen Vergleichswertes überprüft werden und bei Überschreitung desselben einer Einblendeinheit (20) zugeführt werden zur Einblendung der Meßinformationen in die die korrespondierenden Bildinformationen aufweisende Bildsequenz, wobei die datenlesbaren Meßinformationen in personenlesbare Meßinformationen umgewandelt werden zur Darstellung in der Dokumentationseinheit ( Monitor 19, Videoprinter 24).

10. Vorrichtung nach Anspruch 8 oder 9 **dadurch gekennzeichnet,** daß die elektrooptische Kamera (11) einen Zwischenspeicher (23) zur Zwischenspeicherung der Bildinformationen mindestens einer Bildsequenz aufweist, derart, daß die Bildinformationen nur bei Überschreitung der dieser Bildsequenz zugeordneten Meßinformationen über einen vorgegebenen Schwellwert (22) zusammen mit den zugehörigen Meßinformationen einem weiteren Speicher (Aufzeichnungsträger 13) zur Endspeicherung übertragen werden.

11. Vorrichtung nach Anspruch 10, **dadurch gekennzeichnet,** daß der Zwischenspeicher (23) aus einer Mehrzahl von Halbbildspeichern besteht, in die jeweils Bildinformationen zusammen mit den zugehörigen Meßinformationen gleichzeitig ein- und ausgelesen werden.

12. Vorrichtung nach Anspruch 10 oder 11, **dadurch gekennzeichnet,** daß der Zwischenspeicher (23) aus zwei Teilspeichern besteht, wobei jeder Teilspeicher die Speicherkapazität für eine Bildsequenz zusammen mit den zugehörigen Meßinformationen derart aufweist, daß der Speicherinhalt des einen Teilspeichers bei Überschreitung des Schwellwertes (22) herausgelesen und in den Aufzeichnungsträger (13) abgespeichert wird, während in dem anderen Teilspeicher die nachfolgende Bildsequenz zwischengespeichert wird.

## Claims

1. Method for measuring, recording and reproducing measurement information of a measurement object, in particular the speed of a measurement object, the measurement information determined by a speed sensor (10) and the image information received in an electrooptic camera (11) via the measurement object being stored on a recording carrier (13), characterized in that the measurement information belonging to an image sequence are written in a data-readable fashion as a bit sequence directly into the image information at preselectable points by means of a mixing unit (12), the bit sequence as such being stored in one or more pixels of the image information.

2. Method according to Claim 1, characterized in that the measurement information is coded.

3. Method according to Claim 1 or 2, characterized in that the stored measurement information are separated in a separation unit (18) from the image information, the measurement information being checked for their information content in a downstream evaluation unit (17) and subsequently blended in a blending unit (20) into the image sequence having the corresponding image information, with the result that the measurement information can be represented as part of an image in human-readable form.

4. Method according to one or more of Claims 1 to 3, characterized in that the measurement information is stored in those pixels of the image information which are situated outside the pixel region assigned to the representation of the measurement object.

5. Method according to one or more of Claims 1 to 4, characterized in that the data having the image information are compressed and then stored together with the measurement information on the recording carrier (13).

6. Method according to one or more of Claims 1 to 5, characterized in that the image information of an image sequence is buffered in an intermediate memory (23), while the measurement information belonging to said image sequence is compared with a threshold value (22), and the measurement information is stored in a recording carrier (13) together with the image information of the associated image sequence only upon overshooting of the threshold value (22).

7. Method according to one or more of Claims 1 to 6, characterized in that an image composed in a documentation unit (video printer 24, monitor 19) from the measurement information and the image information is output automatically when the measurement information assigned to an image sequence overshoots a prescribed comparison value.

8. Device for measuring, recording and reproducing measurement information of a measurement object, in particular the speed of a measurement object, having a speed sensor (10), an electrooptic camera (11), a processing unit (mixing unit 12, recording carrier 13, separation unit 18, evaluation unit 17, blending unit 20) and a documentation unit (monitor 19, video printer 24) characterized in that a memory area of a recording carrier (13) is provided for the image information output by the electrooptic camera (11), the data-readable measurement information output by the speed sensor (10) and present as a bit sequence being stored directly in a pixel or in a plurality of pixels of the image information at preselectable points with the aid of the mixing unit (12).

9. Device according to Claim 8, characterized in that an evaluation unit (19) is provided in which the measurement information is checked for overshooting a prescribed comparison value, and upon overshooting of the same is fed to a blending unit (20) for blending the measurement information into the image sequence having the corresponding image information, the data-readable measurement information being converted into human-readable measurement information for the purpose of representation in the documentation unit (monitor 19, video printer 24).

10. Device according to Claim 8 or 9, characterized in that the electrooptic camera (11) has an intermediate memory (23) for buffering the image information of at least one image sequence in such a way that the image information is transmitted together with the associated measurement information to a further memory (recording carrier 13) for final storage only when the measurement information assigned to said image sequence overshoots a prescribed threshold value (22).

11. Device according to Claim 10, characterized in that the intermediate memory (23) comprises a plurality of field memories into which image information is respectively read in and out simultaneously together with the associated measurement information.

12. Device according to Claim 10 or 11, characterized in that the intermediate memory (23) comprises two partial memories, each partial memory having the memory capacity for an image sequence together with the associated measurement information in such a way that the memory contents of one partial memory are read out upon overshooting of the threshold value (22) and stored in the recording carrier (13), while the subsequent image sequence is buffered in the other partial memory.

## Revendications

1. Procédé pour la mesure, l'enregistrement et la reproduction d'informations de mesure d'un objet de mesure, en particulier de la vitesse d'un objet de mesure, dans lequel les informations de mesure détectées par un capteur de vitesse (10) et les informations d'image reçues dans une caméra électro-optique (11) sur l'objet de mesure sont stockées sur un support d'enregistrement (13), caractérisé en ce que les informations de mesure appartenant à une séquence d'image sont inscrites directement, de façon lisible en machine sous forme d'un débit binaire, à des endroits présélectionnables dans les informations d'image au moyen d'une unité mélangeuse (12), le débit binaire comme tel étant stocké dans un ou plusieurs pixels des informations d'image.

2. Procédé suivant la revendication 1, caractérisé en ce que les informations de mesure sont codées.

3. Procédé suivant la revendication 1 ou 2, caractérisé en ce que les informations de mesure stockées sont séparées des informations d'image dans une unité de séparation (18), les informations de mesure étant contrôlées quant à leur contenu d'information dans une unité d'évaluation (17) qui suit et sont ensuite, dans une unité d'insertion (20), insérées dans la séquence d'image présentant les informations d'image correspondantes, de telle façon que les informations de mesure puissent être représentées comme une partie d'une image sous une forme lisible par une personne.

4. Procédé suivant une ou plusieurs des revendications 1 à 3, caractérisé en ce que les informations de mesure sont stockées dans des pixels des informations d'image, qui se trouvent hors de la zone de pixels associée à la représentation de l'objet de mesure.

5. Procédé suivant une ou plusieurs des revendications 1 à 4, caractérisé en ce que les données comportant les informations d'image sont comprimées et sont ensuite stockées sur le support d'enregistrement (13) conjointement aux informations de mesure.

6. Procédé suivant une ou plusieurs des revendications 1 à 5, caractérisé en ce que les informations d'image d'une séquence d'image sont provisoirement stockées dans une mémoire intermédiaire (23), tandis que les informations de mesure appartenant à cette séquence d'image sont comparées avec une valeur de seuil (22), et, seulement en cas de dépassement de la valeur de seuil (22), les informations de mesure sont stockées sur un support d'enregistrement (13) avec les informations d'image de la séquence d'image correspondante.

7. Procédé suivant une ou plusieurs des revendications 1 à 6, caractérisé en ce qu'au cas où les informations de mesure associées à une séquence d'image dépassent une valeur de comparaison prédéterminée, il se produit automatiquement l'édition d'une image composée à partir des informations de mesure et des informations d'image dans une unité de documentation (vidéo-imprimante 24, moniteur 19).

8. Dispositif pour la mesure, l'enregistrement et la reproduction d'informations de mesure d'un objet de mesure, en particulier de la vitesse d'un objet de mesure, avec un capteur de vitesse (10), une caméra électro-optique (11), une unité de traitement (unité mélangeuse 12, support d'enregistrement 13, unité de séparation 18, unité d'évaluation 17, unité d'insertion 20) et une unité de documentation (moniteur 19, vidéo-imprimante 24), caractérisé en ce qu'il est prévu, pour les informations d'image émises par la caméra électro-optique (11), une zone de mémoire d'un support d'enregistrement (13), les informations de mesure lisibles en machine émises par le capteur de vitesse (10) et disponibles sous forme de débit binaire étant stockées directement, à l'aide de l'unité mélangeuse (12), à des endroits présélectionnables dans un pixel ou dans plusieurs pixels des informations d'image.

9. Dispositif suivant la revendication 8, caractérisé en ce qu'il est prévu une unité d'évaluation (17), dans laquelle les informations de mesure sont contrôlées quant à un dépassement d'une valeur de comparaison prédéterminée et, en cas de dépassement de celle-ci, envoyées à une unité d'insertion (20) pour l'insertion des informations de mesure dans la séquence d'image présentant les informations d'image correspondantes, les informations de mesure lisibles en machine étant converties en informations de mesure lisibles par une personne en vue de leur représentation dans l'unité de documentation (moniteur 19, vidéo-imprimante 24).

10. Dispositif suivant la revendication 8 ou 9, caractérisé en ce que la caméra électro-optique (11) présente une mémoire intermédiaire (23) pour le stockage provisoire des informations d'image d'au moins une séquence d'image, d'une façon telle que les informations d'image soient, seulement au cas où les informations de mesure associées à cette séquence d'image dépassent une valeur de seuil prédéterminée (22), transmises avec les informations de mesure correspondantes à une autre mémoire (support d'enregistrement 13) pour le stockage final.

11. Dispositif suivant la revendication 10, caractérisé en ce que la mémoire intermédiaire (23) se compose d'une pluralité de mémoires de trame, dans lesquelles respectivement les informations d'image avec les informations de mesure correspondantes sont simultanément mémorisées et extraites.

12. Dispositif suivant la revendication 10 ou 11, caractérisé en ce que la mémoire intermédiaire (23) se compose de deux mémoires partielles, chaque mémoire partielle présentant la capacité de stockage pour une séquence d'image avec les informations de mesure correspondantes, d'une façon telle que le contenu mémorisé d'une première mémoire partielle soit extrait en cas de dépassement de la valeur de seuil (22) et soit stocké dans le support d'enregistrement (13), tandis que la séquence d'image suivante est stockée provisoirement dans l'autre mémoire partielle.
